# EUROPÄISCHE PATENTANMELDUNG

(11) **EP 4 549 817 A1**
(43) Veröffentlichungstag der Anmeldung: **07.05.2025**
(21) Anmeldenummer: 24205141.5
(22) Anmeldetag: 08.10.2024
(51) Int. Cl.: F23N 1/00, F23N 5/12

(54) **VERFAHREN ZUR KALIBRIERUNG UND BRENNERVORRICHTUNG**

(30) Priorität: 02.11.2023 PT 2023119012
(71) Anmelder: Bosch Termotecnologia S.A., 3800-533 Aveiro (PT)
(72) Erfinder: Reijke, Sjoerd, 7425RH Deventer (NL)
(74) Vertreter: Bee, Joachim

(57) **Zusammenfassung**

Die Erfindung geht aus von einem Verfahren zur Kalibrierung einer Flammenüberwachungsvorrichtung (10), bei welchem einer Brennervorrichtung (12) ein Brennstoff zu einer Erzeugung einer Flamme (14) zugeführt wird, und bei welchem der Brennervorrichtung (12) ein Umgebungsluftstrom (16) zu einer Erzeugung eines Brennstoff-Sauerstoff-Gemischs zugeführt wird, wobei in zumindest einem Kalibrierschritt (36) ein Verbrennungsmaximum (20), insbesondere bei einer stöchiometrischen Verbrennung, der Flamme (14) überschritten wird, und wobei in einem regelmäßigen Zeitabstand (22) zumindest ein weiterer Kalibrierschritt (38, 40) ausgeführt wird.

Es wird vorgeschlagen, dass in dem zumindest einen weiteren Kalibrierschritt (38, 40) zumindest ein Kalibrierparameter, welcher zumindest einen Verbrennungsparameter der Flamme (14) beeinflusst, gegenüber dem zumindest einen Kalibrierschritt (36) automatisch angepasst wird.

## Beschreibung

### Stand der Technik

Es ist bereits ein Verfahren zur Kalibrierung einer Flammenüberwachungsvorrichtung, bei welchem einer Brennervorrichtung ein Brennstoff zu einer Erzeugung einer Flamme zugeführt wird, und bei welchem der Brennervorrichtung ein Umgebungsluftstrom zu einer Erzeugung eines Brennstoff-Sauerstoff-Gemischs zugeführt wird, wobei in zumindest einem Kalibrierschritt ein Verbrennungsmaximum, insbesondere bei einer stöchiometrischen Verbrennung, der Flamme überschritten wird, und wobei in einem regelmäßigen Zeitabstand zumindest ein weiterer Kalibrierschritt ausgeführt wird, vorgeschlagen worden.

### Offenbarung der Erfindung

Die Erfindung geht aus von einem Verfahren zur Kalibrierung einer Flammenüberwachungsvorrichtung, bei welchem einer Brennervorrichtung ein Brennstoff zu einer Erzeugung einer Flamme zugeführt wird, und bei welchem der Brennervorrichtung ein Umgebungsluftstrom zu einer Erzeugung eines Brennstoff-Sauerstoff-Gemischs zugeführt wird, wobei in zumindest einem Kalibrierschritt ein Verbrennungsmaximum, insbesondere bei einer stöchiometrischen Verbrennung, der Flamme überschritten wird, und wobei in einem regelmäßigen Zeitabstand zumindest ein weiterer Kalibrierschritt ausgeführt wird.

Es wird vorgeschlagen, dass in dem zumindest einen weiteren Kalibrierschritt zumindest ein Kalibrierparameter, welcher zumindest einen Verbrennungsparameter der Flamme beeinflusst, gegenüber dem zumindest einen Kalibrierschritt automatisch angepasst wird.

Durch die erfindungsgemäße Ausgestaltung des Verfahrens zur Kalibrierung der Flammenüberwachungsvorrichtung kann vorteilhaft eine hohe Effizienz bereitgestellt werden, da insbesondere ein Brennstoffverbrauch für den zumindest einen Kalibrierschritt automatisch auf einem möglichst niedrigen Niveau gehalten wird. Vorteilhaft kann ein hoher Benutzerkomfort bereitgestellt werden, da insbesondere durch die automatische Anpassung des Kalibrierparameters eine durch die Kalibrierung verursachte Temperaturschwankung minimiert werden kann. Vorteilhaft kann eine geringe Emission bereitgestellt werden, da insbesondere ein Brennstoffverbrauch für den zumindest einen Kalibrierschritt automatisch auf einem möglichst niedrigen Niveau gehalten wird.

Vorzugsweise weist die Flammenüberwachungsvorrichtung zumindest einen lonisationssensor auf. Alternativ oder zusätzlich könnte die Flammenüberwachungsvorrichtung auch zumindest eine Lambda-Sonde oder einen Temperatursensor und/oder ein vergleichbares direktes und/oder indirektes Messverfahren zur Messung der Verbrennungsqualität aufweisen. Vorzugsweise ist die Brennervorrichtung als ein Durchlauferhitzer oder Boiler oder dergleichen ausgebildet. Insbesondere wird von der Brennervorrichtung ein Wasser erwärmt. Vorzugsweise wird dem Wasser von der Brennervorrichtung, insbesondere einem Brenner der Brennervorrichtung, eine Wärmeenergie zugeführt. Vorzugsweise wird die Wärmeenergie durch die Flamme erzeugt. Vorzugsweise wird die Wärme von der Flamme bereitgestellt. Vorzugsweise ist der Brennstoff als ein Brennfluid, insbesondere als ein Brenngas, ausgebildet. Beispielsweise könnte die Flamme durch die Oxidation von Brennstoff, insbesondere Erdgas und/oder Wasserstoff und/oder Methan, erzeugt werden. Vorzugsweise wird der Brennstoff in den Brenner der Brennervorrichtung eingebracht. Vorzugsweise wird der Brennstoff, beispielsweise von einer Pumpe, unter Druck in den Brenner eingespritzt. Vorzugsweise weist der Umgebungsluftstrom zumindest Sauerstoff auf. Vorzugsweise wird der Umgebungsluftstrom erzeugt, indem eine Umgebungsluft von einem Gebläse angesaugt wird. Vorzugsweise wird der Umgebungsluftstrom in den Brenner der Brennervorrichtung eingebracht. Vorzugsweise wird von dem Gebläse ein Druck im Brenner erzeugt, welcher größer ist als ein Umgebungsdruck. Vorzugsweise wird der Brennstoff, insbesondere in dem Brenner, mit dem Umgebungsluftstrom gemischt. Vorzugsweise wird ein Brennstoff-Sauerstoff-Gemisch erzeugt. Das Brennstoff-Sauerstoff-Gemisch weist ein Mischungsverhältnis auf. Das Mischungsverhältnis ist als das Verhältnis von Brennstoff zu Sauerstoff gebildet. Vorzugsweise wird der Brennstoff mit zumindest dem Sauerstoff aus dem Umgebungsluftstrom, beispielsweise in dem Brenner, oxidiert/verbrannt. Unter einem "fetten Brennstoff-Sauerstoff-Gemisch" soll dabei insbesondere ein Mischungsverhältnis, welches weniger Sauerstoff aufweist, als zu einer vollständigen Verbrennung/Oxidation des Brennstoffs benötigt wird, verstanden werden. Unter einem "ionisationssensor" soll dabei insbesondere zumindest ein Messsensor, beispielsweise eine lonisationselektrode, welcher dazu eingerichtet ist, einen lonisationsstrom zu messen, verstanden werden. Insbesondere wird eine elektrische Spannung an der Flamme, beispielsweise zwischen Gehäuse und Ionisationssensor, angelegt, von welcher der lonisationsstrom, insbesondere bei Vorliegen einer Flamme, erzeugt wird. Vorzugsweise hängt der lonisationsstrom zumindest von einer Flammenintensität ab. Vorzugsweise wird der lonisationsstrom umso größer, je größer eine Flammenintensität ist. Vorzugsweise wird der lonisationsstrom im Verbrennungsmaximum zumindest im Wesentlichen maximal. Vorzugsweise wird der lonisationsstrom bei einem Überschreiten des Verbrennungsmaximums, welches insbesondere bei einem fetten Brennstoff-Sauerstoff-Gemisch vorliegt, umso kleiner, je geringer die Flammenintensität wird. Beispielsweise könnte ein Verbrennungsmaximum zumindest im Wesentlichen bei einem stöchiometrischen Mischungsverhältnis erreicht werden. Beispielsweise ist die Flammenintensität bei einem magereren und/oder bei einem fetteren Brennstoff-Sauerstoff-Gemisch kleiner als im Verbrennungsmaximum mit einer stöchiometrischen Verbrennung. Unter "stöchiometrisch" soll dabei insbesondere ein Brennstoff-Sauerstoff-Gemisch, welches genau gleich viel Sauerstoff aufweist, wie für die Oxidation des im Brennstoff-Sauerstoff-Gemisch enthaltenen Brennstoffs theoretisch benötigt wird, verstanden werden. Unter "eingerichtet" soll insbesondere speziell programmiert, ausgelegt und/oder ausgestattet verstanden werden. Darunter, dass ein Objekt zu einer bestimmten Funktion eingerichtet ist, soll insbesondere verstanden werden, dass das Objekt diese bestimmte Funktion in zumindest einem Anwendungs- und/oder Betriebszustand erfüllt und/oder ausführt.

Vorzugsweise wird in dem zumindest einen Kalibrierschritt zumindest der zugeführte Umgebungsluftstrom reduziert, sodass das fette Brennstoff-Sauerstoff-Gemisch erzeugt wird. Vorzugsweise wird das Brennstoff-Sauerstoff-Gemisch angefettet/verfettet, bis das Verbrennungsmaximum der Flamme überschritten wird. Insbesondere muss das Verbrennungsmaximum in dem zumindest einen Kalibrierschritt überschritten werden, um das Verbrennungsmaximum erfolgreich identifizieren zu können. Vorzugsweise wird das fette Brennstoff-Sauerstoff-Gemisch, insbesondere entlang eines ansteigenden Mischungsverhältnisses, in dem zumindest einen Kalibrierschritt zumindest im Wesentlichen oberhalb des Verbrennungsmaximums verbrannt. Beispielsweise wird in dem Verbrennungsmaximum ein Messsignal des Ionisationssensors maximal. Beispielsweise wird in dem Verbrennungsmaximum ein maximaler lonenstrom erzeugt. Beispielsweise wird die Verbrennungstemperatur zumindest im Wesentlichen im Verbrennungsmaximum maximal. Beispielsweise wird in dem Verbrennungsmaximum der Brennstoff zumindest im Wesentlichen vollständig oxidiert. Insbesondere wird zur Verfettung des Brennstoff-Sauerstoff-Gemischs der Umgebungsluftstrom reduziert, während die Brennstoffzufuhr zumindest im Wesentlichen konstant gehalten wird. Insbesondere wird durch die Steuerung der konstanten Brennstoffzufuhr verhindert, dass beispielsweise durch einen Druckabfall infolge der Reduzierung des Umgebungsluftstroms die Brennstoffzufuhr, insbesondere automatisch/selbsttätig, erhöht wird. Vorzugsweise weist der zumindest eine Kalibrierschritt zumindest eine definierte Kalibrierdauer auf, welche vorzugsweise weniger als 1s, bevorzugt weniger als 5s, vorteilhaft weniger als 10s und insbesondere weniger als 20s beträgt. Vorzugsweise wird das Verbrennungsmaximum durch einen Puls erzeugt. Beispielsweise könnte die Kalibrierdauer zumindest 0,1s, bevorzugt zumindest 1s und insbesondere zumindest 5s betragen. Unter einem "Verbrennungsmaximum" soll dabei insbesondere eine Oxidierung eines Brennstoff-Sauerstoff-Gemischs bei einem Mischungsverhältnis, welches ein maximales Messsignal des lonisationssensors und/oder welches eine maximale Verbrennungstemperatur bewirkt, verstanden werden. Unter "zumindest im Wesentlichen" soll in diesem Zusammenhang insbesondere verstanden werden, dass eine Abweichung von einem vorgegebenen Wert insbesondere weniger als 25%, vorzugsweise weniger als 10% und besonders bevorzugt weniger als 5% des vorgegebenen Werts abweicht.

Vorzugsweise wird der zumindest eine weitere Kalibrierschritt zeitlich nachfolgend auf den zumindest einen Kalibrierschritt durchgeführt. Vorzugsweise unterscheidet sich der zumindest eine weitere Kalibrierschritt von dem zumindest einen Kalibrierschritt dadurch, dass in dem zumindest einen weiteren Kalibrierschritt der zumindest eine Kalibrierparameter angepasst wird. Vorzugsweise wird die Kalibrierung, insbesondere der zumindest eine Kalibrierschritt und der zumindest eine weitere Kalibrierschritt, iterativ wiederholt. Vorzugsweise wird der zumindest eine weitere Kalibrierschritt zu dem zumindest einen Kalibrierschritt zeitversetzt durchgeführt. Insbesondere werden zur Kalibrierung eine Vielzahl an Kalibrierschritten zeitlich aufeinander folgend durchgeführt. Der zumindest eine weitere Kalibrierschritt bezieht sich auf den zumindest einen vorhergehenden Kalibrierschritt. Unter einem "Verbrennungsparameter" soll dabei insbesondere ein Wert, welcher zumindest eine Verbrennungseigenschaft der Flamme, wie beispielsweise ein Mischungsverhältnis und/oder ein Umgebungsluftstrom, beeinflusst, verstanden werden. Unter "automatisch" soll dabei insbesondere selbsttätig, beispielsweise anhand von Messwerten und frei von einer Einflussnahme durch einen Bediener, verstanden werden. Unter einem "Kalibrierparameter" soll dabei insbesondere zumindest ein Sollwert, welcher die Kalibrierung der Flammenüberwachungsvorrichtung zumindest qualitativ oder quantitativ beeinflusst, vorzugweise zumindest teilweise einstellt, verstanden werden. Beispielsweise könnte der zumindest eine Kalibrierparameter als eine Zeit oder ein Mischungsverhältnis oder eine Gebläsedrehzahl oder eine Ventilstellung oder dergleichen ausgebildet sein.

Des Weiteren wird vorgeschlagen, dass der Kalibrierparameter zumindest als eine Pulshöhe ausgebildet ist, mit welcher ein Mischungsverhältnis des Brennstoff-Sauerstoff-Gemischs eingestellt wird. Vorteilhaft kann eine geringe Komplexität bereitgestellt werden, da insbesondere das Mischungsverhältnis einfach und präzise eingestellt werden kann. Vorzugsweise wird die Pulshöhe eingestellt, indem eine Gebläsedrehzahl verringert wird. Vorzugsweise wird der Umgebungsluftstrom reduziert, indem die Gebläsedrehzahl reduziert wird. Vorzugsweise wird ein Mischungsverhältnis umso fetter, je kleiner die Gebläsedrehzahl eingestellt wird. Alternativ könnte die Pulshöhe eingestellt werden, indem eine Brennstoffzufuhr erhöht wird. Die Brennstoffzufuhr könnte eingestellt werden, indem ein Öffnungszustand eines Gasventils eingestellt wird. Insbesondere wird ein Mischungsverhältnis umso fetter, je weiter das Gasventil geöffnet wird. Alternativ oder zusätzlich könnte der Kalibrierparameter durch vergleichbare Parameter eingestellt werden, welche ein Mischungsverhältnis des Brennstoff-Sauerstoff-Verhältnisses beeinflussen.

Ferner wird vorgeschlagen, dass die Pulshöhe für den zumindest einen weiteren Kalibrierschritt, insbesondere um höchstens 5%, gegenüber dem zumindest einen Kalibrierschritt reduziert wird, wenn der zumindest eine Kalibrierschritt erfolgreich durchgeführt wurde. Vorteilhaft kann eine hohe Effizienz und niedrige Kosten bereitgestellt werden, da insbesondere ein Brennstoffverbrauch für den zumindest einen Kalibrierschritt automatisch auf einem möglichst niedrigen Niveau gehalten wird. Vorteilhaft kann ein hoher Benutzerkomfort bereitgestellt werden, da insbesondere durch die automatische Anpassung des Kalibrierparameters eine durch die Kalibrierung verursachte Temperaturschwankung minimiert werden kann. Vorteilhaft kann eine geringe Emission bereitgestellt werden, da insbesondere ein Brennstoffverbrauch für den zumindest einen Kalibrierschritt automatisch auf einem möglichst niedrigen Niveau gehalten wird. Die Pulshöhe könnte insbesondere um höchstens 1 %, bevorzugt um höchstens 3 %, vorzugsweise um höchstens 5 % und beispielsweise um höchstens 7 % reduziert werden. Die Pulshöhe könnte insbesondere zumindest um 0,5 %, vorzugsweise zumindest um 2 %, und beispielsweise zumindest um 6 % reduziert werden. Vorzugsweise wird die Pulshöhe in dem zumindest einen weiteren Kalibrierschritt gegenüber der zeitlich vorhergehenden Pulshöhe in dem zeitlich vorhergehenden Kalibrierschritt reduziert. Vorzugsweise wird der zumindest eine Kalibrierschritt als erfolgreich eingestuft, wenn ein Doppeltop erkannt wird. Vorzugsweise weist das Messsignal, insbesondere der lonisationsstrom, bei einem erfolgreichen Kalibrierschritt zumindest zwei Maxima auf.

Überdies wird vorgeschlagen, dass die Pulshöhe für den zumindest einen weiteren Kalibrierschritt, insbesondere um höchstens 10%, gegenüber dem zumindest einen Kalibrierschritt erhöht wird, wenn der zumindest eine weitere Kalibrierschritt erfolglos durchgeführt wurde. Vorteilhaft kann eine hohe Betriebssicherheit bereitgestellt werden, da insbesondere durch die Erhöhung der Pulshöhe nach einem erfolglosen Kalibrierschritt der weitere Kalibrierschritt erfolgreich abgeschlossen wird. Die Pulshöhe könnte insbesondere um höchstens 15 %, bevorzugt um höchstens 12 %, vorzugsweise um höchstens 10 % und beispielsweise um höchstens 7 % erhöht werden, wenn der zumindest eine weitere Kalibrierschritt erfolglos durchgeführt wurde. Die Pulshöhe könnte insbesondere zumindest um 5 %, vorzugsweise zumindest um 8 %, und beispielsweise zumindest um 10 % erhöht werden, wenn der zumindest eine weitere Kalibrierschritt erfolglos durchgeführt wurde. Vorzugsweise wird die Pulshöhe in dem zumindest einen weiteren Kalibrierschritt nach einem erfolglosen Kalibrierschritt stärker erhöht, als die Pulshöhe in dem zumindest einen weiteren Kalibrierschritt reduziert wird, wenn der zumindest eine Kalibrierschritt erfolgreich durchgeführt wurde. Vorzugsweise wird der zumindest eine Kalibrierschritt als erfolglos eingestuft, wenn nur ein Verbrennungsmaximum erkannt wird. Vorzugsweise weist das Messsignal, insbesondere der lonisationsstrom, bei einem erfolglosen Kalibrierschritt ein Maximum auf.

Weiterhin wird vorgeschlagen, dass der Zeitabstand des zumindest einen weiteren Kalibrierschritts zu dem zumindest einen Kalibrierschritt, insbesondere zumindest um 50 %, bevorzugt zumindest im 80 %, reduziert wird, wenn der zumindest eine Kalibrierschritt erfolglos abgebrochen wird. Vorteilhaft kann eine hohe Betriebssicherheit bereitgestellt werden, da insbesondere der Zeitabstand bis zur nächsten erfolgreichen Kalibrierung verkürzt wird. Vorzugsweise ist der Zeitabstand als eine Zeitdauer zwischen dem zumindest einen Kalibrierschritt und dem zumindest einen weiteren Kalibrierschritt ausgebildet. Vorzugsweise weist der Zeitabstand des weiteren Kalibrierschritts zu dem zumindest einen Kalibrierschritt bei einem erfolglosen Kalibrierschritt, insbesondere zumindest 10 %, bevorzugt zumindest 25 % gegenüber dem Zeitabstand bei einem erfolgreichen Kalibrierschritt auf.

Außerdem wird vorgeschlagen, dass ein Startwert für die Pulshöhe vorgegeben wird, welcher, beispielsweise bei einem Einschalten oder bei einer Änderung eines Betriebspunkts, eingestellt wird. Vorteilhaft kann eine hohe Betriebssicherheit bereitgestellt werden, da insbesondere der Startwert bereits vorgegeben wird und nicht unter hohem Zeitaufwand automatisch ermittelt werden muss. Vorteilhaft kann eine hohe Kalibriereffizienz bereitgestellt werden, da insbesondere der Startwert nicht iterativ unter hohem Zeitaufwand ermittelt werden muss. Vorzugsweise ist der Startwert als ein Standardwert ausgebildet, welcher insbesondere zu wenigstens einem Großteil der Betriebspunkte eine gute Näherung für den Kalibrierparameter darstellt. Es ist denkbar, dass bei einer Änderung des Betriebspunkts für den zumindest einen weiteren Kalibrierschritt immer der Startwert vorgegeben wird. Alternativ könnte nur bei einer sprunghaften Änderung des Betriebspunkts für den zumindest einen weiteren Kalibrierschritt der Startwert festgelegt werden. Unter dem Ausdruck "zu wenigstens einem Großteil" sollen dabei insbesondere zumindest 55 %, vorteilhaft zumindest 65 %, vorzugsweise zumindest 75 %, besonders bevorzugt zumindest 85 % und besonders vorteilhaft zumindest 95 % verstanden werden.

Zusätzlich wird vorgeschlagen, dass der Startwert für die Pulshöhe ermittelt wird, indem die Pulshöhe des letzten erfolgreichen Kalibrierschritts zumindest auf einen Standardwert bezogen wird. Vorteilhaft kann eine hohe Betriebssicherheit bereitgestellt werden, da insbesondere ein präziser Startwert vorgegeben wird und nicht unter hohem Zeitaufwand automatisch ermittelt werden muss. Vorzugsweise wird der Startwert für die Pulshöhe in nachfolgender Gl. 1 berechnet. Insbesondere ist die *Pulsh*ö*heₛₜₐᵣₜ* als der Startwert für die Pulshöhe ausgebildet. Insbesondere ist die *Pulsh*ö*he_{last succesful calibration}* als die Pulshöhe des letzten erfolgreichen Kalibrierschritts ausgebildet. Insbesondere ist die *Pulsh*ö*he_{default}* als der Standardwert für die Pulshöhe ausgebildet. Insbesondere ist die *Pulsh*ö*he* als der Standardwert für die Pulshöhe ausgebildet. Alternativ ist auch denkbar, dass die Pulshöhe als eine Pulshöhe aus zumindest einem vorhergehenden Kalibrierschritt ausgebildet ist. Vorzugsweise ist die *Pulsh*ö*he* zumindest in einem Regelbetrieb als die *Pulsh*ö*he_{default}* ausgebildet. $P u l s h ö {he}_{start} = \frac{P u l s h ö {he}_{last succesful calibration}}{P u l s h ö {he}_{default}} ⋅ P u l s h ö he$

Es ist denkbar, dass der Brenner mehrere Stufen aufweist. Beispielsweise könnte der Pulsanteil für jede Brennerstufe separat ermittelt werden. Es ist auch denkbar, dass der Standardwert für die Pulshöhe als ein Mittelwert, beispielsweise als eine arithmetische Pulshöhe über eine Betriebszeit, gebildet ist.

Ergänzend wird eine Brennervorrichtung, insbesondere für einen Warmwassererhitzer, vorgeschlagen, welche zumindest eine Flammenüberwachungsvorrichtung zur Durchführung des beschriebenen Verfahrens aufweist. Vorteilhaft können eine hohe Effizienz und niedrige Kosten bereitgestellt werden, da insbesondere ein Brennstoffverbrauch für den zumindest einen Kalibrierschritt automatisch auf einem möglichst niedrigen Niveau gehalten wird. Vorteilhaft kann ein hoher Benutzerkomfort bereitgestellt werden, da insbesondere durch die automatische Anpassung des Kalibrierparameters eine durch die Kalibrierung verursachte Temperaturschwankung minimiert werden kann. Vorteilhaft kann eine geringe Emission bereitgestellt werden, da insbesondere ein Brennstoffverbrauch für den zumindest einen Kalibrierschritt automatisch auf einem möglichst niedrigen Niveau gehalten wird. Vorzugsweise weit die Brennervorrichtung zumindest eine Steuer- und/oder Regeleinheit auf. Unter einer "Steuer- und/oder Regeleinheit" soll insbesondere eine Einheit mit zumindest einer Steuerelektronik verstanden werden. Unter einer "Steuerelektronik" soll insbesondere eine Einheit mit einer Prozessoreinheit und mit einer Speichereinheit sowie mit einem in der Speichereinheit gespeicherten Betriebsprogramm verstanden werden.

Das erfindungsgemäße Verfahren zur Kalibrierung und die erfindungsgemäße Brennervorrichtung sollen hierbei nicht auf die oben beschriebene Anwendung und Ausführungsform beschränkt sein. Insbesondere kann das erfindungsgemäße Verfahren zur Kalibrierung und die erfindungsgemäße Brennervorrichtung zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Brennervorrichtung mit einer Flammenüberwachungsvorrichtung,
- Fig. 2: ein schematisches Ablaufdiagramm eines Verfahrens zur Kalibrierung der Flammenüberwachungsvorrichtung und
- Fig. 3: ein schematisches Kalibrierdiagramm mit einer Pulshöhe und einem Verbrennungsmaximum.

### Beschreibung des Ausführungsbeispiels

Die Figur 1 zeigt eine Brennervorrichtung 12. Die Brennervorrichtung 12 ist dazu eingerichtet, ein Wasser in einem Durchlauferhitzer oder Boiler oder dergleichen zu erwärmen. Die Brennervorrichtung 12 weist eine Flammenüberwachungsvorrichtung 10 auf. Die Flammenüberwachungsvorrichtung 10 weist einen lonisationssensor 52 auf. Der Ionisationssensor 52 ist dazu eingerichtet, ein Messsignal 56 zu erzeugen. Das Messsignal 56 ist als ein lonisationsstrom ausgebildet. Die Brennervorrichtung 12 weist ein Gebläse 26 auf. Die Brennervorrichtung 12 weist einen Brenner 28 auf. Das Gebläse 26 ist dazu eingerichtet, dem Brenner 28 einen Umgebungsluftstrom 16 zuzuführen. Der Brenner 28 und das Gebläse 26 sind über einen Umgebungsluftkanal 24 fluidisch miteinander verbunden. Die Brennervorrichtung 12 weist ein Brennstoffzuführungsventil 30 auf. Das Brennstoffzuführungsventil 30 ist dazu eingerichtet, dem Brenner 28 einen Brennstoff zuzuführen. Das Brennstoffzuführungsventil 30 ist dazu eingerichtet, eine Brennstoffzufuhr 34 einzustellen. Der Brennstoff ist als ein Brenngas ausgebildet. Der Brennstoff ist als ein Erdgas, Methangas, Wasserstoff oder dergleichen ausgebildet. Der Brenner 28 weist ein Brennstoff-Sauerstoff-Gemisch auf. Das Brennstoff-Sauerstoff-Gemisch weist ein Mischungsverhältnis 54 auf, vgl. Fig. 3. Das Mischungsverhältnis 54 ist als ein Verhältnis von Brennstoff zu Sauerstoff gebildet. Der Brenner 28 ist dazu eingerichtet, das Brennstoff-Sauerstoff-Gemisch zu verbrennen. Der Brenner 28 ist dazu eingerichtet, eine Flamme 14 zu erzeugen. Die Brennervorrichtung 12 weist eine Steuer- und/oder Regeleinheit 32 auf. Die Steuer- und/oder Regeleinheit 32 ist dazu eingerichtet, die Flammenüberwachungsvorrichtung 10 mittels des Verfahrens zu kalibrieren. Die Brennervorrichtung 12 weist einen Brennstofftank 18 auf. Der Brennstofftank 18 ist als eine Gasflasche ausgebildet. Der Brennstofftank 18 könnte jedoch auch als ein öffentliches Brennstoffnetz oder dergleichen ausgebildet sein.

Die Figur 2 zeigt ein schematisches Ablaufdiagramm eines Verfahrens zur Kalibrierung der Flammenüberwachungsvorrichtung 10.

In einem Kalibrierschritt 36 wird ein Verbrennungsmaximum 20 der Flamme 14 überschritten, vgl. Fig. 3. Das Verbrennungsmaximum 20 wird bei einer stöchiometrischen Verbrennung erreicht. Im Verbrennungsmaximum 20 wird ein lonisationsstrom des Ionisationssensors 52 maximal. Das Verbrennungsmaximum 20 der Flamme 14 wird überschritten, indem der Umgebungsluftstrom 16 reduziert wird. Durch die Reduzierung des Umgebungsluftstroms 16 wird das Mischungsverhältnis 54 des Brennstoff-Sauerstoff-Gemischs erhöht. Das Mischungsverhältnis 54 wird fett eingestellt. Alternativ oder zusätzlich könnte zur Anreicherung des Mischungsverhältnisses 54 auch eine Brennstoffzufuhr 34 erhöht werden. Der Umgebungsluftstrom 16 wird reduziert, bis eine vorgegebene Pulshöhe 58 des Mischungsverhältnisses 54 erreicht wird.

In einem weiteren Kalibrierschritt 38 wird ein Kalibrierparameter gegenüber dem Kalibrierparameter in dem Kalibrierschritt 36 automatisch angepasst. Der weitere Kalibrierschritt 38 wird mit einem Zeitabstand 22 auf den Kalibrierschritt 36 durchgeführt, vgl. Fig. 3. Von dem Kalibrierparameter wird ein Verbrennungsparameter der Flamme 14 beeinflusst. Der Kalibrierparameter ist als eine weitere Pulshöhe 58` des Mischungsverhältnisses 54 ausgebildet. Mit der weiteren Pulshöhe 58` wird das Mischungsverhältnis 54 des Brennstoff-Sauerstoff-Gemischs eingestellt. In dem weiteren Kalibrierschritt 38 wird die weitere Pulshöhe 58` um 5% gegenüber der Pulshöhe 58 in dem Kalibrierschritt 36 reduziert, wenn der Kalibrierschritt 36 erfolgreich durchgeführt wurde, vgl. Fig. 3. Bei einem Einschalten der Brennervorrichtung 12 oder bei einer Änderung eines Betriebspunkts der Brennervorrichtung 12 wird für die Pulshöhe 58' des/eines weiteren Kalibrierschritts 38, 40 ein Startwert vorgegeben. Der Startwert ist als ein Standardwert ausgebildet. Alternativ wird der Startwert des weiteren Kalibrierschritts 38, 40 für die Pulshöhe 58` ermittelt, indem die Pulshöhe 58 des letzten erfolgreichen Kalibrierschritts auf einen Standardwert bezogen wird.

In einem weiteren Kalibrierschritt 40 wird die weitere Pulshöhe 58` für den weiteren Kalibrierschritt 40 um 10 %, gegenüber der Pulshöhe 58 aus dem Kalibrierschritt 36 erhöht, wenn der Kalibrierschritt 36 erfolglos durchgeführt wurde. Wenn der Kalibrierschritt 36 erfolglos durchgeführt wurde, wird der Zeitabstand 22 des weiteren Kalibrierschritts 40 zu dem Kalibrierschritt 36 um 80% reduziert. Wenn der Kalibrierschritt 36 erfolglos durchgeführt wurde, wird der Zeitabstand 22 des weiteren Kalibrierschritts 40 zu dem Kalibrierschritt 36 auf einen Wert von 20% reduziert. Alternativ könnte der Zeitabstand auch nur um 50% reduziert werden.

In einem Auswerteschritt 42 wird das Messsignal 56 ausgewertet. Der Kalibrierschritt 36 und/oder der weitere Kalibrierschritt 38, 40 wird erfolgreich abgeschlossen, wenn zwei Verbrennungsmaxima 20 detektiert werden. Der Kalibrierschritt 36 und/oder der weitere Kalibrierschritt 38, 40 wird erfolglos abgeschlossen, wenn in dem weiteren Kalibrierschritt 38, 40 nur ein Verbrennungsmaximum 20 detektiert wird. Die Kalibrierschritte 38, 40 und der Auswertungsschritt 42 werden in einem Betrieb der Brennervorrichtung 12 iterativ wiederholt.

Die Figur 3 zeigt ein schematisches Kalibrierdiagramm. Das schematische Kalibrierdiagramm zeigt einen schematischen Verlauf des Messsignals 56 von dem lonisationssensor 52. Ferner zeigt das schematische Kalibrierdiagramm einen schematischen Verlauf eines Mischungsverhältnisses 54 des Brennstoff-Sauerstoff-Gemischs über eine Kalibrierzeitdauer 50. Das schematische Kalibrierdiagramm zeigt einen Kalibrierimpuls 60. Während des Kalibrierimpulses 60 wird das Mischungsverhältnis 54 fett eingestellt. Das schematische Kalibrierdiagramm weist eine Ordinate 46 auf. Auf der Ordinate 46 ist das Messsignal 56 des lonisationssensors 52 aufgetragen. Das Messsignal 56 ist als der von dem Ionisationssensor 52 detektierte lonisationsstrom ausgebildet. Auf der Ordinate 46 ist die Pulshöhe 58 des Mischungsverhältnisses 54 aufgetragen. Ferner ist auf der Ordinate 46 das Mischungsverhältnis 54 des Brennstoff-Sauerstoff-Gemischs aufgetragen. Das schematische Kalibrierdiagramm weist eine Abszisse 48 auf. Auf der Abszisse 48 ist eine Zeit aufgetragen. Auf der Abszisse 48 ist eine Impulszeitdauer 44 des Kalibrierimpulses 60 aufgetragen. Die Impulszeitdauer 44 des Kalibrierimpulses 60 beträgt 0,1s. Es ist denkbar, dass die Impulszeitdauer 44 mehr oder weniger als 0,1s beträgt. Die Impulszeitdauer 44 hängt beispielsweise vom Mischungsverhältnis 54 des Brennstoff-Sauerstoff-Gemischs im Regelbetrieb ab.

Das Verbrennungsmaximum 20 der Flamme 14 tritt zeitlich versetzt zu der Impulszeitdauer 44 auf. Das Messsignal 56 des Ionisationssensors 52 wird zeitlich nachfolgend auf die Impulszeitdauer 44 erzeugt. Die gesamte Kalibrierzeitdauer 50 von dem Kalibrierschritt 36 oder dem weiteren Kalibrierschritt 38, 40 beträgt 1 s. Die gesamte Kalibrierzeitdauer 50 beträgt in jedem Kalibriervorgang weniger als 10s. Die gesamte Kalibrierzeitdauer 50 beträgt in jedem Kalibriervorgang mindestens die doppelte Impulszeitdauer 44.

Das schematische Kalibrierdiagramm zeigt den Zeitabstand 22. Der Kalibrierschritt 36 und der weitere Kalibrierschritt 38, 40 weisen den Zeitabstand 22 auf. Der weitere Kalibrierschritt 38, 40 weist einen weiteren Kalibrierimpuls 60' mit der weiteren Pulshöhe 58` auf. Der Zeitabstand 22 zwischen dem Kalibrierimpuls 60 und dem weiteren Kalibrierimpuls 60' beträgt bei einem erfolgreichen Kalibrierschritt 30s. Alternativ könnte der Zeitabstand 22 auch mehr oder weniger als 30s betragen. Der Zeitabstand 22 zwischen einem Ende des Kalibrierimpuls 60 und einem Start des weiteren Kalibrierimpuls 60' beträgt bei einem erfolglosen Kalibrierschritt 6s. Der Zeitabstand 22 zwischen dem Kalibrierschritt 36 und dem weiteren Kalibrierschritt 38 beträgt 30s. Der Zeitabstand 22 zwischen dem Kalibrierschritt 36 und dem weiteren Kalibrierschritt 40 beträgt 6s. Dies entspricht 20 % der Zeitdauer 22 zwischen dem Kalibrierschritt 36 und dem weiteren Kalibrierschritt 38. In einem stabilen Kalibriervorgang folgt jedem zweiten erfolgreichen Kalibrierschritt ein erfolgloser Kalibrierschritt.

## Patentansprüche

1. Verfahren zur Kalibrierung einer Flammenüberwachungsvorrichtung (10), bei welchem einer Brennervorrichtung (12) ein Brennstoff zu einer Erzeugung einer Flamme (14) zugeführt wird, und bei welchem der Brennervorrichtung (12) ein Umgebungsluftstrom (16) zu einer Erzeugung eines Brennstoff-Sauerstoff-Gemischs zugeführt wird, wobei in zumindest einem Kalibrierschritt (36) ein Verbrennungsmaximum (20), insbesondere bei einer stöchiometrischen Verbrennung, der Flamme (14) überschritten wird, und wobei in einem regelmäßigen Zeitabstand (22) zumindest ein weiterer Kalibrierschritt (38, 40) ausgeführt wird, **dadurch gekennzeichnet, dass** in dem zumindest einen weiteren Kalibrierschritt (38, 40) zumindest ein Kalibrierparameter, welcher zumindest einen Verbrennungsparameter der Flamme (14) beeinflusst, gegenüber dem zumindest einen Kalibrierschritt (36) automatisch angepasst wird.

2. Verfahren nach Anspruch 1, **dadurch gekennzeichnet, dass** der Kalibrierparameter zumindest als eine Pulshöhe (58) ausgebildet ist, mit welcher ein Mischungsverhältnis (54) des Brennstoff-Sauerstoff-Gemischs eingestellt wird.

3. Verfahren nach Anspruch 1 oder 2, **dadurch gekennzeichnet, dass** die Pulshöhe (58) für den zumindest einen weiteren Kalibrierschritt (38, 40), insbesondere um höchstens 5%, gegenüber dem zumindest einen Kalibrierschritt (36) reduziert wird, wenn der zumindest eine Kalibrierschritt (36) erfolgreich durchgeführt wurde.

4. Verfahren nach einem der vorhergehenden Ansprüche, **dadurch gekennzeichnet, dass** die Pulshöhe (58) für den zumindest einen weiteren Kalibrierschritt (38, 40), insbesondere um höchstens 10%, gegenüber dem zumindest einen Kalibrierschritt (36) erhöht wird, wenn der zumindest eine Kalibrierschritt (36) erfolglos durchgeführt wurde.

5. Verfahren nach einem der vorhergehenden Ansprüche, **dadurch gekennzeichnet, dass** der Zeitabstand (22) des zumindest einen weiteren Kalibrierschritts (38, 40) zu dem zumindest einen Kalibrierschritt (36), insbesondere zumindest um 50%, bevorzugt zumindest im 80%, reduziert wird, wenn der zumindest eine Kalibrierschritt (36) erfolglos abgebrochen wird.

6. Verfahren nach einem der vorhergehenden Ansprüche, **dadurch gekennzeichnet, dass** ein Startwert für die Pulshöhe (58) vorgegeben wird, welcher, beispielsweise bei einem Einschalten oder bei einer Änderung eines Betriebspunkts, eingestellt wird.

7. Verfahren einem der vorhergehenden Ansprüche, **dadurch gekennzeichnet, dass** der Startwert für die Pulshöhe (58) ermittelt wird, indem die Pulshöhe (58) des letzten erfolgreichen Kalibrierschritts (36, 38, 40) zumindest auf einen Standardwert bezogen wird.

8. Brennervorrichtung (12), insbesondere für einen Warmwassererhitzer, mit zumindest einer Flammenüberwachungsvorrichtung (10) zur Durchführung eines Verfahrens nach einem der vorhergehenden Ansprüche.
